# EUROPÄISCHE PATENTSCHRIFT

(11) **EP 0 990 620 B1**
(45) Veröffentlichungstag und Bekanntmachung des Hinweises auf die Patenterteilung: **02.10.2002**
(21) Anmeldenummer: 99114836.2
(22) Anmeldetag: 29.07.1999
(51) Int. Cl.: B68C 1/12

(54) **Satteldecke**
Numnah
Tapis de selle

(30) Priorität: 29.09.1998 DE 29817422 U
(43) Veröffentlichungstag der Anmeldung: 05.04.2000
(73) Patentinhaber: Fürther, Walter, 85649 Hofolding (DE)
(72) Erfinder: Fürther, Walter, 85649 Hofolding (DE)
(74) Vertreter: Prietsch, Reiner, Dipl.-Ing.

(56) Entgegenhaltungen:
- DE-A- 2 821 475

## Beschreibung

Die Erfindung betrifft eine Satteldecke mit den im Oberbegriff des angegebenen Merkmalen und einen Reitsattel mit den im Oberbegriff des Anspruches 2 angegebenen Merkmalen.

Satteldecken werden unter den Reitsattel gelegt. Sie dienen u.a. dazu, einen direkten Kontakt des Sattelleders mit dem Pferdekörper zu verhindern. Zur Befestigung am Sattel haben die herkömmlichen Satteldecken an ihrem unteren Rand angebrachte Schlaufen zum Durchstecken des Sattelgurts und/oder seitliche, am vorderen Rand angebrachte Schlaufen zum Durchstecken der Gurtstrippen des Reitsattels.

Da die Satteldecken für die verschiedensten Größen von Reitsätteln geeignet sein müssen, sind die Schlaufen entsprechend groß dimensioniert. Dadurch kann die Satteldecke auch bei sehr sorgfältigem Aufsatteln des Pferdes beim Reiten leicht verrutschen oder Falten bilden. Beides führt sehr schnell zu Druckstellen am Pferderücken, dem sog. Satteldruck. Durch die Rückentätigkeit des Pferdes, der der Reitsattel infolge seiner sehr beschränkten Elastizität und des Reitergewichtes nur äußerst unvollkommen zu folgen vermag, wird die Satteldecke auch nach unten gezogen, das heißt über den Widerrist des Pferdes gespannt und scheuert. Dies führt häufig zu schmerzhaften Entzündungen, oft sogar zu offenen Wunden am Widerrist. Das Pferd braucht in beiden Fällen medizinische Versorgung und ist längere Zeit nicht reitbar.

Aus der DE 28 21 475 A sind eine Satteldecke und ein Reitsattel mit den Merkmalen der Oberbegriffe der Ansprüche 1 bzw. 2 bekannt. Nach diesem Vorschlag werden die Satteldecke und der Sattel durch einen Haftstoff und einen Gegenhaftstoff rutschfest miteinander verbunden uzw. optional auch im Bereich der sogenannten Kammer des Sattels. Das hat den Nachteil, daß die bei der oben behandelten, ansonsten üblichen Befestigung der Satteldecke unter dem Sattel gegebene Verschiebbarkeit des Sattels relativ zu der Satteldecke aufgehoben ist. Das bedeutet, daß die unvermeidbare Relativbewegung zwischen dem durch das Reitergewicht belasteten Sattel und dem Pferdekörper zwischen der Unterseite der Satteldecke und dem Fell des Pferdes stattfindet uzw. in Form einer scheuernden Bewegung. Diese mit großem Druck stattfindende Scheuerbewegung veranlaßt das Pferd dazu, die betreffenden Muskeln zu verkrampfen. Das Pferd geht und springt dann nicht mehr "losgelassen". Die beanspruchten Hautstellen reagieren auf die Dauer mit Entzündungen.

Der Erfindung liegt die Aufgabe zugrunde, eine verbesserte Befestigung der Satteldecke unter dem Sattel zu schaffen, ohne eine Relativbewegung zwischen Sattel und Satteldecke zu verhindern.

Diese Aufgabe ist erfindungsgemäß mit den in den kennzeichnenden Teilen der Ansprüche 1 und 2 angegebenen Merkmalen gelöst.

Die Erfindung erstreckt sich auch auf die Kombination eines Sattels mit einer Satteldecke, die an dem Sattel über mindestens einen Klettverschluß befestigt ist, der die Scheitellinie der Satteldecke mit der Scheitellinie der Sattelkammer des Sattels verbindet.

Ein Ausführungsbeispiel der Erfindung ist in der Zeichnung schematisch dargestellt. Es zeigen
- Fig. 1: einen Reitsattel mit Satteldecke in Explosionsdarstellung
- Fig. 2: eine Aufsicht auf eine Satteldecke
- Fig. 3: einen Schnitt gemäß Linie III-III in Fig. 1.

Fig. 1 zeigt einen Reitsattel 20 mit seiner Sitzfläche 22 zwischen Vorderzwiesel 24 und Hinterzwiesel 26, den Sattelblättern 28 und unter diesen angeordnete Sattelpauschen 30, Polsterungen 33 an den Sattelpauschen 30 und Polsterungen 32, die sich vom Vorderzwiesel 24 bis zum Hinterzwiesel 26 erstrecken und zwischen sich eine Sattelkammer 34 begrenzen. Unter den Sattelblättern 28 befinden sich Gurtstrippen 36. Die Polsterungen 32 des Sattels liegen beidseits der Wirbelsäule auf dem Pferderücken auf und verhindern einen Kontakt des Sattels mit den Dornfortsätzen der Wirbelsäule des Pferdes. Im Scheitel der Sattelkammer 34 des Sattels 20 ist der eine Teil 18.2 eine zweiteiligen Klettverschlusses 18 angebracht, z.B. angenäht oder geklebt. Dieser Klettverschlußteil 18.2, z.B. in Form eines Bandes, reicht vorzugsweise vom Vorderzwiesel 24 bis zum Hinterzwiesel 26 des Sattels 20.

Unter dem Sattel 20 ist eine Satteldecke 10 mit Seitenteilen 12 dargestellt, an deren vorderem Rand Schlaufen 14 und an deren unterem Rand Gurtschlaufen 16 angeordnet sind. Längs der Mittellinie 17 ist das andere Klettverschlußteil 18.1 des Klettverschlusses 18 angebracht, vorzugsweise angenäht oder aufgeklebt, vgl. auch die Aufsicht in Fig. 2.

Zur Befestigung der Satteldecke 10 an dem Sattel 20 wird die Satteldecke 10 in Richtung des Pfeiles A in Fig. 1 zwischen den Pauschen 30 des Sattels 20 nach oben geschoben und die beiden Klettverschlußteile 18.1 und 18.2 werden über ihre gesamte Länge aneinandergedrückt. Damit ist eine feste und rutschsichere Verbindung zwischen Satteldecke 10 und Sattel 20 hergestellt. Selbst bei Anwendung nur geringer Sorgfalt ist dabei die Bildung einer Falte in der Satteldecke so gut wie ausgeschlossen.

Weil auf diese Weise die Satteldecke stets längs ihrer Mittellinie 17 mit der Scheitellinie der Sattelkammer 34 verbunden bleibt, ist gewährleistet, daß zwischen der Oberlinie des Pferderückens, angedeutet durch die strichpunktierte Linie 50 in Fig. 3, und der Unterseite der Satteldecke 10 im Bereich der Wirbelsäule des Pferdes der aus physiologischen Gründen von jeher angestrebte, kanalartige Hohlraum 52 verbleibt, durch den die Luft zirkulieren kann. Die Satteldecke kann des weiteren nicht verrutschen und keine Falten bilden oder nach unten ziehen und auf dem Widerrist des Pferdes scheuern.

Grundsätzlich kann sogar auf die konventionellen Verbindungsmittel, also die seitlichen Schlaufen 14 und/oder die Gurtschlaufen 16, verzichtet werden. Allerdings hat die Ausstattung der Satteldecke 10 mit diesen Schlaufen den zusätzlichen Vorteil, daß die Seitenteile 12 der Satteldecke 10 nach dem Abnehmen des Sattels vom Pferd nicht aufeinander zusammenfallen, wodurch sich das Ablegen des Sattels auf einem Sattelbock leichter gestaltet.

Statt der üblichen, seitlichen Schlaufen 10 kann die Satteldecke 10 jedoch mit je einem weiteren Klettverschluß 40 auf der Außenseite jedes Seitenteils 12 versehen sein, wie in Fig. 1 in gestrichelten Linien angedeutet. Diese weiteren Klettverschlüsse 40 bestehen wie üblich ebenfalls aus je einem Klettverschlußstück 40.1 auf dem betreffenden Seitenteil 12 und dem Gegenstück 40.2 auf der Innenseite der Sattelpauschen 30 bzw. des Sattelblatts 28. Die Befestigung kann wie im Fall des Klettverschlusses 18 erfolgen, also vorzugsweise durch Annähen und/oder durch Ankleben.

## Patentansprüche

1. Satteldecke mit mindestens einem ober- bzw. außenseitigen Klettverschlußteil (18.1, 40.1), das zum Zusammenwirken mit einem an der Innenseite des Sattels (20) befestigten Gegenstück (18.2, 40.2) unter Bildung eines Klettverschlusses (18, 40) bestimmt ist, **dadurch gekennzeichnet, daß** das Klettverschlußteil (18.1) auf der Oberseite der Satteldecke (10) längs deren Mittellinie (17) angeordnet ist und sich zumindest annähernd über die gesamte Länge der Satteldecke (10) erstreckt, so daß ein Kanalartiger Hohlraum (52) verbleibt.

2. Reitsattel mit mindestens einem unter- bzw. innenseitigen Klettverschlußteil (18.2, 40.2), das zum Zusamenwirken mit einem auf der Außenseite einer Satteldecke (10) befestigten Gegenstück (18.1, 40.1) unter Bildung eines Klettverschlusses (18, 40) bestimmt ist, **dadurch gekennzeichnet, daß** das Klettverschlußteil (18.2) entlang der Scheitellinie der Sattelkammer (34) mit dem Sattel verbunden ist und sich zumindest annähernd über die gesamte Länge der Sattelkammer (34) erstreckt, so daß ein Kanalartiger Hohlraum (52) verbleibt.

3. Sattel nach Anspruch 2, mit einer Satteldecke nach Anspruch 1.

## Claims

1. A saddlecloth comprising at least one hook-and-loop fastener portion (18.1, 40.1) at the top side or the outside, which is intended to cooperate with a counterpart portion (18.2, 40.2) fixed to the inside of the saddle (20), forming a hook-and-loop fastener (18, 40), **characterised in that** the hook-and-loop fastener portion (18.1) is arranged on the top side of the saddlecloth (10) along the centre line (17) thereof and extends at least approximately over the entire length of the saddlecloth (10) so that a channel-like cavity (52) remains.

2. A riding saddle comprising at least one hook-and-loop fastener portion (18.2, 40.2) at the underside or the inside, which is intended to cooperate with a counterpart portion (18.1, 40.1) fixed on the outside of a saddlecloth (10), forming a hook-and-loop fastener (18, 40), **characterised in that** the hook-and-loop fastener portion (18.2) is connected to the saddle along the apex line of the saddle chamber (34) and extends at least approximately over the entire length of the saddle chamber (34) so that a channel-like cavity (52) remains.

3. A saddle according to claim 2 with a saddlecloth according to claim 1.

## Revendications

1. Tapis de selle avec au moins une partie de fixation auto-agrippante supérieure ou externe (18.1, 40.1), destinée à coopérer avec une partie antagoniste (18.2, 40.2) fixée sur la face interne de la selle (20) en formant une fixation auto-agrippante (18, 40), **caractérisé en ce que** la partie de fixation auto-agrippante (18.1) est agencée sur la face supérieure du tapis de selle (10), le long de l'axe médian (17) de celui-ci, et s'étend sur au moins pratiquement toute la longueur du tapis de selle (10), de façon qu'il subsiste un espace libre (52) en forme de canal.

2. Selle avec au moins une partie de fixation auto-agrippante inférieure ou interne (18.2, 40.2), destinée à coopérer avec une partie antagoniste (18.1, 40.1) fixée sur la face externe d'un tapis de selle (10) en formant une fixation auto-agrippante (18, 40), **caractérisée en ce que** la partie de fixation auto-agrippante (18.2) est reliée à la selle le long de la ligne des sommets de l'espace entre matelassures (34) et s'étend sur au moins pratiquement toute la longueur de l'espace entre matelassures (34), de façon qu'il subsiste un espace libre (52) en forme de canal.

3. Selle selon la revendication 2, avec un tapis de selle selon la revendication 1.
